# EUROPÄISCHE PATENTSCHRIFT

(11) **EP 0 984 475 B1**
(45) Veröffentlichungstag und Bekanntmachung des Hinweises auf die Patenterteilung: **04.10.2006**
(21) Anmeldenummer: 99115457.6
(22) Anmeldetag: 05.08.1999
(51) Int. Cl.: H01H 47/00

(54) **Verfahren zur Durchführung einer Lastdetektion bei einem elektronischen Mehrzweckschalter**
Method for performing a load detection in a multiple function electonic switch
Procédé pour effectuer une détection de charge dans un commutateur électronique à plusieurs fonctions

(30) Priorität: 04.09.1998 DE 19840356
(43) Veröffentlichungstag der Anmeldung: 08.03.2000
(73) Patentinhaber: ABB PATENT GmbH, 68526 Ladenburg (DE)
(72) Erfinder: Vollmann, Peter, Dipl.-Ing., 58091 Hagen (DE); Vogt, Friedrich, Dipl.-Ing., 58579 Schalksmühle (DE)
(74) Vertreter: Miller, Toivo

(56) Entgegenhaltungen:
- EP-A- 0 827 255
- EP-A- 0 843 400

## Beschreibung

Die Erfindung bezieht sich auf ein Verfahren zur Durchführung einer Lastdetektion bei einem elektronischen Mehrzweckschalter, der im Bereich der Gebäudeinstallationstechnik einsetzbar ist.

Elektronische Schalter der Installationstechnik enthalten Lastschaltglieder, z.B. Relais oder Halbleiterschalter, die mit elektronischen Mitteln ansteuerbar sind.

Elektronische Jalousieschalter enthalten beispielsweise zwei Relais, wobei die zugehörige Steuereinrichtung bewirkt, dass jeweils nur das Relais für die Auf-Richtung oder das Relais für die Ab-Richtung eingeschaltet werden kann, jedoch niemals beide Relais zugleich, da sonst ein angeschlossener Jalousiemotor Schaden nehmen könnte.

Elektronische Serienschalter enthalten ebenfalls zwei Relais, die aber einzeln oder auch beide gleichzeitig eingeschaltet sein dürfen.

Die beiden genannten elektronischen Schalter können zur Vorortbedienung grundsätzlich gleichartige Bedientasten aufweisen, oder auch gleichartige Anschlüsse für eine Fernbedienung von einer Nebenstelle aus.

Trotz des weitgehend gleichartigen Aufbaues sind - wegen der unterschiedlichen Betriebsweise - Jalousieschalter und Serienschalter als unterschiedliche Produkte handelsüblich.

Aus der EP-A-0827255 ist ein Verfahren zur Durchführung einer Lastdetektion bekannt, wobei während einer Netzhalbwelle die an einer zu detektierenden Last abfallende Spannung sowie der durch die Last fließende Strom bestimmt werden. Aus diesen Werten wird die Last-Impedanz errechnet. Anhand eines Vergleichs der ermittelten Last-Impedanz mit einer Vielzahl vorgegebener Last-Impedanzen erfolgt eine Last-Identifikation.

Der Erfindung liegt die Aufgabe zugrunde, ein Verfahren zur Durchführung einer Lastdetektion bei einem elektronischen Mehrzweckschalter anzugeben, der wahlweise als Serienschalter oder als Jalousieschalter einsetzbar ist.

Diese Aufgabe wird erfindungsgemäß gelöst durch ein Verfahren zur Durchführung einer Lastdetektion bei einem elektronischen Mehrzweckschalter, der wahlweise als "Serienschalter" oder als "Jalousieschalter" einsetzbar ist, wobei der Mehrzweckschalter zwei steuerbare Lastschaltglieder, Steuerungsmittel zur Ansteuerung der Lastschaltglieder sowie Mittel zur Orts- und/oder Fernbedienung aufweist und die Steuerungsmittel eine Kombination einer Logikeinheit und einer Auswerteeinheit enthalten und dafür eingerichtet sind, nach Anlegen der Netzspannung eine Lastdetektion durchzuführen und abhängig vom Detektionsergebnis eine Ansteuerung der Lastschaltglieder im "Serienschalterbetrieb" oder "Jalousieschalterbetrieb" freizugeben,
- wobei in einem ersten Prüfschritt zunächst das erste Lastschaltglied für eine einstellbarer Dauer angesteuert wird,
- wobei während dieser Dauer geprüft wird, ob am Ausgang des zweiten Lastschaltglieds eine Rückspannung von einem Jalousiemotor anliegt,
- wobei - falls keine Rückspannung anliegt - anschließend in einem zweiten Prüfschritt das zweite Lastschaltglied während der Dauer angesteuert wird und geprüft wird, ob am Ausgang des ersten Lastschaltglieds eine Rückspannung anliegt,
- wobei die Betriebsart "Jalousieschalter" gewählt wird, wenn im ersten oder zweiten Prüfschritt eine Rückspannung detektiert wird,
- und wobei bei jeweils fehlender Rückspannung die Betriebsart "Serienschalter" gewählt wird.

Vorteilhafte Ausgestaltungen des erfindungsgemäßen Verfahrens sind in den Unteransprüchen angegeben.

Die Erfindung ermöglicht Rationalisierungen in der Fertigung, in der Lagerhaltung, im Vertrieb und bei der Montage, da der elektronische Mehrzweckschalter dafür eingerichtet ist, selbsttätig zu prüfen, welche Lastart angeschlossen ist, und in Abhängigkeit vom Prüfungsergebnis seine Arbeitsweise selbsttätig einzustellen. Geräteverwechslungen oder Installationsfehler sind dadurch vermieden.

Eine weitere Beschreibung des erfindungsgemäßen Verfahrens erfolgt nachstehend anhand eines in der Zeichnung dargestellten Ausführungsbeispiels.

Fig. 1 zeigt einen elektronischen Mehrzweckschalter 1, der eine Schalteinheit 2 mit zwei steuerbaren Lastschaltgliedern 3, 4 aufweist. Die Lastschaltglieder 3, 4 sind in der Zeichnung als Kontakt dargestellt. Sie sind durch Steuerungsmittel 5, 6, nämlich eine Logikeinheit 5 und eine elektronische Auswerteeinheit 6 ansteuerbar. Die Logikeinheit 5 kann beispielsweise eine elektronische Schaltung oder ein Mikroprozessor sein. Als Mittel zur Ortsbedienung ist ein Bedienelement 7 mit Tasten vorhanden. Über Steuerungsanschlüsse 8, 9 ist eine Nebenstelle 10, beispielsweise auch über eine Busverbindung anschließbar. Nebenstelle 10 kann beispielsweise eine Zeitschaltuhr sein. Ein Netzteil 11 ist zur Speisung der Funktionseinheiten 2 bis 7 des elektronischen Mehrzweckschalters 1 vorhanden. Leitungsverbindungen und Wirkrichtungen sind durch Pfeile eingetragen.

An Lastanschlüsse 12, 13 des elektronischen Mehrzweckschalters 1 sind wahlweise unterschiedliche Lasten 14, 15 anschließbar. Mit 14 ist eine Leuchte mit zwei im Serienschaltbetrieb einschaltbaren Lampen dargestellt. Mit 15 ist ein typischer Jalousiemotor bezeichnet, der einen Kondensator C aufweist.

Bedingt durch den Kondensator C liegt am - vom Lastschaltglied 3 bzw. 4 her - offenen Lastanschluß 13 bzw. 12 eine sogenannte Rückspannung an, wenn eines der Lastschaltglieder 4 oder 3 eingeschaltet ist und beide Endlagenschalter 16, 17 des Jalousiemotors 15 geschlossen sind.

Dieses Verhalten des Jalousiemotors 15 wird im elektronischen Mehrzweckschalter 1 zur Lastdetektion genutzt. Dies kann dadurch erfolgen, daß die Logikeinheit 5 oder die Auswerteeinheit 6 nach Anlegen der Netzspannung eines der Lastschaltglieder für eine Dauer T von etwa einer Sekunde einschaltet, während der ein angeschlossener Jalousiemotor aus seiner Endlage fahren kann, falls die entsprechende Auf- oder Ab-Richtung angesteuert wurde. Wenn sich der Motor aus der Endlage bewegt hat, steht am offenen Anschluß 12 bzw. 13 eine Rückspannung an, die von der Auswerteeinheit 6 detektiert wird. Wird dabei keine Rückspannung detektiert, wird der Prüfvorgang durch Ansteuerung der anderen Bewegungsrichtung wiederholt. Wird im ersten oder zweiten Prüfschritt eine Rückspannung detektiert, so stellt die Auswerteeinheit 6 an der Logikeinheit 5 die Betriebsart Jalousieschalter ein. Diese Betriebsart wird aus Sicherheitsgründen auch dann gewählt, wenn das Prüfergebnis nicht eindeutig sein sollte. Wenn kein Jalousiemotor angeschlossen ist, wird die Betriebsart Serienschalter eingestellt.

Es versteht sich, daß der Mehrzweckschalter auch für den Anschluß von Jalousiemotoren mit anderem Aufbau eingesetzt oder angepaßt werden kann und daß die Prüfprozedur auch entsprechend abgewandelt werden kann.

## Patentansprüche

1. Verfahren zur Durchführung einer Lastdetektion bei einem elektronischen Mehrzweckschalter (1), der wahlweise als "Serienschalter" oder als "Jalousieschalter" einsetzbar ist, wobei der Mehrzweckschalter (1) zwei steuerbare Lastschaltglieder (3, 4), Steuerungsmittel (5, 6) zur Ansteuerung der Lastschaltglieder (3, 4) sowie Mittel (7, 10) zur Orts- und/oder Fernbedienung aufweist und die Steuerungsmittel (5, 6) eine Kombination einer Logikeinheit (5) und einer Auswerteeinheit (6) enthalten und dafür eingerichtet sind, nach Anlegen der Netzspannung eine Lastdetektion durchzuführen und abhängig vom Detektionsergebnis eine Ansteuerung der Lastschaltglieder (3, 4) im "Serienschalterbetrieb" oder "Jalousieschalterbetrieb" freizugeben,
- wobei in einem ersten Prüfschritt zunächst das erste Lastschaltglied (3) für eine einstellbarer Dauer (T) angesteuert wird,
- wobei während dieser Dauer (T) geprüft wird, ob am Ausgang des zweiten Lastschaltglieds (4) eine Rückspannung von einem Jalousiemotor (15) anliegt,
- wobei - falls keine Rückspannung anliegt - anschließend in einem zweiten Prüfschritt das zweite Lastschaltglied (4) während der Dauer (T) angesteuert wird und geprüft wird, ob am Ausgang des ersten Lastschaltglieds (3) eine Rückspannung anliegt,
- wobei die Betriebsart "Jalousieschalter" gewählt wird, wenn im ersten oder zweiten Prüfschritt eine Rückspannung detektiert wird,
- und wobei bei jeweils fehlender Rückspannung die Betriebsart "Serienschalter" gewählt wird.

2. Verfahren nach Anspruch 1, **dadurch gekennzeichnet, dass** als Lastschaltglieder (3, 4) des Mehrzweckschalters (1) elektromechanische Relais oder Halbleiterschalter eingesetzt sind.

3. Verfahren nach Anspruch 2, **dadurch gekennzeichnet, dass** zur Ortsbedienung eine Bedieneinheit (7) mit Tasten vorhanden ist.

4. Verfahren nach Anspruch 2 oder 3, **dadurch gekennzeichnet, dass** zur Fernbedienung eine Nebenstelle (10) anschließbar ist.

## Claims

1. A method for performing a load detection in an electronic multi-purpose switch (1) which can be used optionally as a "two-circuit switch" or as a "shutter switch", with the multi-purpose switch (1) comprising two controllable load-switching devices (3, 4), control means (5, 6) for triggering the load-switching devices (3, 4) and means (7, 10) for local and remote control, and the control means (5, 6) contain a combination of a logic unit (5) and an evaluation unit (6) and are configured for the purpose that after the application of a mains voltage a load detection is performed and depending on the result of the detection a triggering of the load-switching devices (3, 4) is released in "two-circuit switch operation" or "shutter switch operation",
- with the first load-switching device (3) being triggered at first in a first testing step for an adjustable period of time (T);
- with it being checked during such period of time (T) whether a reverse voltage from a shutter motor (15) is applied to the output of the second load-switching device (4);
- with thereafter in a second testing step, when no reverse voltage is applied, the second load-switching device (4) is triggered during the time (T) and it is checked whether a reverse voltage is applied to the output of the first load-switching device (3);
- with the operating mode of "shutter switch" being chosen when in the first or second testing step a reverse voltage is detected;
- and with the operating mode "two-circuit switch" being chosen in the case of a respective missing reverse voltage.

2. A method according to claim 1, **characterized in that** electromechanical relays or semi-conductor switches are used as load-switching devices (3, 4) of the multi-purpose switch (1).

3. A method according to claim 2, **characterized in that** a control panel (7) with keys is present for local control.

4. A method according to claim 2 or 3, **characterized in that** a subscriber's extension (10) can be connected to the remote control.

## Revendications

1. Procédé pour l'exécution d'une détection de charge dans un commutateur multifonction électronique (1) pouvant être utilisé au choix comme « commutateur multiple » ou comme « commande de store », le commutateur multifonction (1) comportant deux organes de commutation de charge (3, 4) commandés, des moyens de commande (5, 6) pour activer les organes de commutation de charge (3, 4) et des moyens (7, 10) pour la commande locale et/ou à distance, et les moyens de commande (5, 6) comprenant une combinaison d'une unité logique (5) et d'une unité d'interprétation (6) et étant conçus pour exécuter une détection de charge après l'application de la tension du réseau et pour autoriser, en fonction du résultat de détection, une activation des organes de commutation de charge (3, 4) en mode « commutateur multiple » ou « commande de store »,
- dans lequel, dans une première étape de contrôle, le premier organe de commutation de charge (3) est d'abord activé pendant une durée (T) réglable,
- dans lequel il est vérifié pendant cette durée (T) si une tension de retour d'un moteur de store (15) est présente à la sortie du deuxième organe de commutation de charge (4),
- dans lequel, s'il n'y a pas de tension de retour, le deuxième organe de commutation de charge (4) est activé pour une deuxième étape de contrôle pendant la durée (T) et il est vérifié si une tension de retour est présente à la sortie du premier organe de commutation de charge (3),
- dans lequel le mode « commande de store » est sélectionné si une tension de retour est détectée pendant la première étape de contrôle ou la deuxième,
- et dans lequel, en l'absence de la tension de retour, le mode « commutateur multiple » est sélectionné.

2. Procédé selon la revendication 1, **caractérisé en ce que** les organes de commutation de charge (3, 4) du commutateur multifonction (1) sont des relais électromécaniques ou des contacts à semi-conducteurs.

3. Procédé selon la revendication 2, **caractérisé en ce qu'**il est prévu pour la commande locale une unité de commande (7) avec des touches.

4. Procédé selon la revendication 2 ou 3, **caractérisé en ce qu'**un poste secondaire (10) peut être raccordé pour la commande à distance.
